# FASCICULE DE BREVET EUROPEEN

(11) **EP 0 949 719 B1**
(45) Date de publication et mention de la délivrance du brevet: **20.08.2008**
(21) Numéro de dépôt: 99400593.2
(22) Date de dépôt: 11.03.1999
(51) Int. Cl.: H01R 13/703

(54) **Connecteur électrique notamment pour le déclenchement d'un sac gonflable de protection d'un conducteur ou d'un passager de véhicule automobile**
Elektrischer Steckverbinder für ein Fahrer- oder Beifahrerairbagsystem in Kraftfahrzeugen
Electrical connector for use in an airbag protection of the driver or a passenger in a car

(30) Priorité: 07.04.1998 FR 9804315
(43) Date de publication de la demande: 13.10.1999
(73) Titulaire: AUTOMOBILES PEUGEOT, 75016 Paris (FR); AUTOMOBILES CITROEN, 92200 Neuilly-sur-Seine (FR)
(72) Inventeur: Burguburu, Philippe, 78000 Versailles (FR)
(74) Mandataire: Vigand, Régis Louis Michel

(56) Documents cités:
- EP-A- 0 762 556
- DE-A- 2 903 896
- PATENT ABSTRACTS OF JAPAN vol. 97, no. 9, 30 septembre 1997 & JP 09 129317 A (SUMITOMO WIRING SYST LTD), 16 mai 1997

## Description

La présente invention concerne un connecteur électrique pouvant être utilisé notamment dans un dispositif d'allumage pyrotechnique d'un sac gonflable de protection d'un conducteur ou d'un passager de véhicule automobile.

La figure 1 représente un connecteur électrique connu comprenant deux boîtiers 1 et 2 réalisés chacun en un matériau isolant et enfichables l'un dans l'autre de façon que les broches 3, logées dans le boîtier 2 et correspondant chacune à une phase déterminée, s'engagent en contact électrique respectivement dans des éléments formant douilles 4 logés dans le boîtier 1 pour assurer l'alimentation électrique d'un allumeur pyrotechnique destiné à déclencher un sac gonflable de protection ou «airbag» d'un véhicule automobile, les broches 3 étant reliées à des fils conducteurs d'alimentation 5 tandis que les éléments 4 sont reliés à des fils conducteurs 6 de l'allumeur, ou vice-versa.

Dans ce genre de connecteur connu, pour protéger le personnel effectuant le branchement des deux boîtiers du connecteur, il est nécessaire de procéder à un ordre de branchement des phases de liaison électrique en assurant une mise à la masse de l'une des liaisons électriques avant que les autres liaisons ou phases du connecteur soient effectuées. A cet effet, l'une privilégiée des broches de contact 3 (broche de masse) a une longueur supérieure à celle des autres broches de contact 3. Ainsi, lors du rapprochement des deux boîtiers 1, 2, la broche de plus grande longueur 3 atteint la première le corps du boîtier 1 et établit la première liaison électrique avec l'élément formant douille correspondant 4 du boîtier 1, la longueur de cet élément formant douille étant bien entendu également supérieure à la longueur des autres éléments formant douille 4. Ensuite, les autres broches standards 3 du boîtier 2 viennent en contact électrique avec leurs éléments formant douilles correspondants 4 pendant que la broche privilégiée de plus grande longueur 3 continue sa course dans son élément formant douille correspondant 4. Lorsque le boîtier 1 est complètement enfoncé dans le boîtier 2, les liaisons électriques entre les broches 3 et les éléments formant douilles respectifs 4 sont assurées. Lors du débranchement des deux boîtiers 1, 2 du connecteur électrique, les opérations se déroulent en sens inverse à celles mentionnées ci-dessus lors du branchement et la phase privilégiée est effectivement débranchée en dernier.

Cependant, cette solution connue présente les inconvénients de nécessiter un connecteur électrique spécial et, de plus, si un courant important est coupé ou établi lors du branchement ou du débranchement des deux boîtiers du connecteur, la partie active de contact de la broche à travers laquelle circule ce courant peut être endommagée par l'arc électrique résultant.

DE 29 03 896 décrit un connecteur électrique comprenant deux boîtiers enfichables l'un dans l'autre, un premier boîtier comprenant une série de broches parallèles pouvant s'engager en contact électrique respectivement dans des douilles d'un second boîtier. Ce dernier comprend plusieurs lames élastiques parallèles en contact respectivement avec les douilles lorsque ce boîtier est séparé du premier boîtier, une bande métallique étant mise à la masse ou à un autre potentiel prédéterminé par l'une des lames en contact électrique avec la douille correspondante.

Lors de l'assemblage l'un dans l'autre des deux boîtiers, des ergots de poussée appartenant à une bride de fixation solidaire latéralement du premier boîtier désengagent élastiquement et simultanément les lames de leur contact avec respectivement les douilles. De la sorte, la connexion à la masse ou à l'autre potentiel prédéterminé est interrompue lorsque les deux boîtiers du connecteur sont assemblés.

Ce connecteur électrique connu a pour inconvénient de conduire à une structure extrêmement complexe et coûteuse du fait qu'il nécessite en particulier une bride de fixation solidaire d'une face externe du premier boîtier et pourvue d'ergots nécessaires pour désengager élastiquement les lames de leurs douilles respectives lors de l'enfichage du premier boîtier dans le second boîtier.

La présente invention a pour but de palier aux inconvénients ci-dessus des connecteurs électriques connus en proposant un connecteur électrique comprenant les caractéristiques techniques telles qu'énoncées dans la revendication 1.

De préférence, les moyens de mise en liaison anticipée comprennent plusieurs doigts flexibles conducteurs reliés entre eux et logés dans le boîtier porte-broches de façon que les extrémités libres des doigts flexibles soient en contact respectivement avec les broches lorsque le boîtier porte-broches est séparé de l'autre boîtier et le doigt flexible associé à la broche privilégiée comporte, à sa partie antérieure opposée à son extrémité libre, une forme proéminente apte à venir directement en contact avec l'élément formant douille correspondant avant que les broches soient en contact avec leurs éléments formant douilles respectifs.

Avantageusement, le boîtier comportant les éléments formant douilles comprend une partie frontale, de préférence en forme de bec, permettant de soulever simultanément les doigts flexibles sauf celui associé à la broche privilégiée pour les désengager de leurs broches respectives lorsque le doigt de la broche privilégiée est en contact avec l'élément formant douille correspondant.

Le boîtier comportant les éléments formant douilles est agencé pour désengager la forme proéminente de l'élément formant douille et interrompre la liaison électrique provisoire entre la broche privilégiée et l'élément formant douille lorsque les deux boîtiers sont à une position à laquelle les broches viennent en contact électrique avec leurs éléments formant douilles correspondants.

Les deux boîtiers comprennent des moyens de guidage mutuel lors de leur enfichage et, de préférence, ces moyens comprennent une pièce formant glissière intégrée à l'un des boîtiers et une pièce formant coulisseau solidaire de l'autre boîtier.

Le connecteur électrique s'applique avantageusement à des dispositifs d'allumage pyrotechnique pour le déclenchement de sacs gonflables de protection d'occupants d'un véhicule automobile.

L'invention sera mieux comprise et d'autres buts, caractéristiques, détails et avantages de celle-ci apparaîtront plus clairement dans la description explicative qui va suivre faite en référence aux dessins schématiques annexés donnés uniquement à titre d'exemple illustrant un mode de réalisation de l'invention et dans lesquels :

La figure 1 représente une vue en coupe longitudinale d'un connecteur électrique de l'art antérieur, dont les deux boîtiers sont séparés l'un de l'autre.

La figure 2 représente une vue en coupe longitudinale du connecteur électrique de l'invention, dont les deux boîtiers sont séparés l'un de l'autre.

La figure 3 est une vue en coupe suivant la ligne III-III de la figure 2.

La figure 4 est une vue en coupe suivant la ligne IV-IV de la figure 2.

La figure 5 est une vue en coupe semblable à celle de la figure 3, mais représentant les deux boîtiers du connecteur en position complètement enfoncée l'un dans l'autre.

La figure 6 est une vue en coupe semblable à celle de la figure 4, mais représentant les deux boîtiers du connecteur en position complètement enfoncée l'un dans l'autre.

La figure 7 est une vue en coupe suivant la ligne VII-VII de la figure 2.

En se reportant aux figures 3 à 7, le connecteur électrique comprend deux boîtiers 1, 2 en matière isolante, enfichables l'un dans l'autre de façon que les broches 3, de même longueur, logées parallèlement dans le boîtier 2, s'engagent en contact électrique respectivement dans des éléments formant douilles 4 logés dans le boîtier 1 de façon à réaliser des liaisons électriques ou phases dans lesquelles peuvent circuler des courants relativement importants.

Le connecteur électrique peut s'appliquer pour assurer l'alimentation d'un allumeur pyrotechnique pour des sacs gonflables de protection ou «airbags» de véhicules automobiles, mais il est bien entendu qu'elle peut s'appliquer à tout autre dispositif devant être alimenté par des courants notamment importants.

Les broches de contact 3 sont reliées électriquement à des fils conducteurs 5, tandis que les éléments formant douilles sont reliés à des fils conducteurs 6. Comme représenté, le connecteur électrique comporte trois paires de broches 3 et éléments formant douilles 4, dont l'une située en bas par rapport à la figure 2 constitue une phase dite «privilégiée», notamment de masse, pour assurer la protection du personnel contre des charges électrostatiques importantes lors de la manipulation du connecteur.

Selon l'invention, le connecteur électrique comprend en outre des moyens de mise en liaison anticipée agencés pour assurer tout d'abord une liaison électrique provisoire de préférence de la broche privilégiée 3 à l'élément formant douille correspondant 4 et ensuite interrompre la liaison électrique provisoire lorsque toutes les broches 3 viennent en contact électrique avec leurs éléments formant douilles respectifs 4.

Ces moyens font partie d'un shunt comprenant plusieurs doigts flexibles conducteurs 7, dans le cas présent au nombre de trois, logés dans le boîtier porte-broches 2 et reliés entre eux par une lamelle conductrice commune 8 s'étendant transversalement aux broches 3 et solidaire d'une partie de la paroi interne du boîtier 2 délimitant l'ouverture de réception du boîtier 1. Chaque doigt flexible 7 présente une partie antérieure convexe 7a partant de la lamelle conductrice 8 et se termine par une extrémité libre convexe 7b maintenue élastiquement en contact sur une broche correspondante 3 lorsque le boîtier porte-broches 2 est séparé du boîtier 1 comme représenté aux figures 3 et 4. La figure 3 montre que la partie antérieure 7a du doigt 7 associée à la broche privilégiée 3 est plus fortement convexe que les parties antérieures des autres doigts de façon à former une partie proéminente pouvant venir directement en contact avec l'élément formant douille correspondant 4 avant que les broches 3 soient en contact avec leurs éléments formant douilles respectifs pendant l'opération d'enfichage des deux boîtiers 1, 2.

Le boîtier 1 comporte une partie frontale en forme de bec la réalisée en bout de la paroi supérieure 1b solidaire du boîtier 1 et délimitant avec la paroi inférieure 1c solidaire de ce boîtier le logement spécifique de l'élément formant douille correspondant 4. Cette partie frontale 1a permet de soulever simultanément les doigts flexibles 7, sauf celui associé à la broche privilégiée 3, pour les désengager de leurs broches respectives 3 lorsque le doigt 7 de la broche privilégiée 3 est en contact avec l'élément formant douille correspondant 4. Par contre, la paroi supérieure solidaire du boîtier 1 délimitant le logement de l'élément formant douille 4 associé à la broche privilégiée 3 ne comporte pas de partie frontale supérieure comme représenté en figure 3 ou, selon une variante, cette partie frontale supérieure est de dimension extrêmement réduite, de façon que le doigt 7 associé à la broche privilégiée 3 maintienne le contact électrique entre cette broche et l'élément formant douille correspondant sur une distance prédéterminée d'enfoncement du boîtier 1 dans le boîtier 2.

Les parois supérieures 1b délimitant les logements des éléments formant douilles 4 comprennent chacune un ergot 1d pénétrant dans une ouverture 4a de l'élément formant douille correspondant 4 de façon à retenir ce dernier dans son logement. De plus, la paroi inférieure lc de chaque logement d'un élément formant douille 4 comporte une partie frontale en forme d'ergot qui, avec la partie frontale la en forme de bec, permet également le maintien de l'élément formant douille 4 dans son logement.

Pour assurer un guidage relatif précis du boîtier 1 relativement au boîtier 2 pendant leur enfichage ou leur désolidarisation, l'un 2 des boîtiers comporte une pièce formant glissière 9 intégrée dans le boîtier 2 et dans laquelle peut coulisser une pièce formant coulisseau 10 solidaire du boîtier 1.

Le fonctionnement du connecteur électrique de l'invention ressort déjà en partie de la description qui en a été faite ci-dessus et va être maintenant expliqué.

Le branchement des deux boîtiers 1, 2 du connecteur s'effectue en introduisant le boîtier 1 dans le boîtier 2, dont les déplacements relatifs sont précisément guidés par la pièce formant coulisseau 10 et la pièce formant glissière 9. Le rapprochement des deux boîtiers 1, 2 se traduit tout d'abord par l'établissement d'un premier contact électrique entre la forme proéminente 7a du doigt 7 de la broche privilégiée 3 et l'élément formant douille correspondant 4, cette liaison électrique primaire assurant donc immédiatement l'écoulement des charges d'électricité statique. Ensuite, la partie frontale la associée à chaque élément formant douille 4 provoque le soulèvement du doigt flexible correspondant 7 de façon à désengager son extrémité libre 7b de la broche correspondante 3 et interrompre ainsi la liaison électrique avec cette broche. Pendant cette période de branchement pendant laquelle la forme proéminente 7a du doigt 7 associé à la broche privilégiée 3 continue d'être en contact avec l'élément formant douille correspondant 4, les deux autres broches 3, c'est-à-dire les deux autres phases, ne sont plus reliées entre elles par les deux doigts respectifs 7, seul le doigt 7 de la phase privilégiée assurant une continuité électrique entre la broche privilégiée et l'élément formant douille correspondant 4. En poursuivant l'enfoncement du boîtier 1 dans le boîtier 2, la forme proéminente 7a du doigt 7 de la broche privilégiée 3 vient en appui sur la paroi frontale comportant l'ergot 1d de façon à désengager son extrémité libre 7b de la broche privilégiée 3 dès que cette dernière vient en contact électrique dans son élément formant douille 4 en même temps que les deux autres broches 3 viennent en contact électrique dans leurs éléments formant douilles respectifs 4. Les figures 5 et 6 représentent le boîtier 1 en position complètement enfoncée dans le boîtier 2 avec les broches 3 engagées respectivement dans les éléments formant douilles 4 de façon à réaliser des liaisons électriques de qualité. La figure 5 montre l'état qu'occupe le doigt 7 associé à la broche privilégiée 4 tandis que la figure 6 montre l'état occupé par les deux autres doigts 7 des deux autres broches 3. L'opération de débranchement du connecteur électrique se déroule en sens inverse de l'opération ci-dessus décrite de branchement de celui-ci et la phase privilégiée est effectivement débranchée en dernier.

Le connecteur électrique de l'invention permet ainsi de réaliser, au moment de son branchement, une liaison provisoire sur la phase à brancher en premier, puis, sur toutes les phases, les liaisons habituelles, assurant ainsi une protection efficace du personnel effectuant le branchement du connecteur.

## Revendications

1. Connecteur électrique comprenant deux boîtiers (1, 2) enfichables l'un dans l'autre de façon que les broches (3) des phases respectives de l'un (2) des boîtiers s'engagent en contact électrique respectivement dans des éléments formant douilles (4) de l'autre boîtier (1), **caractérisé en ce qu'**il comprend des moyens (7) de mise en liaison électrique anticipée de l'une privilégiée des broches (3), notamment celle de masse, à l'élément formant douille correspondant (4) pendant l'opération d'enfichage des deux boîtiers (1, 2), **en ce que** les moyens de mise en liaison anticipée (7) font partie d'un shunt en contact électrique avec les broches (3) lorsque les deux boîtiers (1, 2) sont séparés l'un de l'autre et **en ce que** les moyens de mise en liaison anticipée (7) sont agencés pour coopérer avec les éléments formant douilles (4) afin d'assurer une liaison électrique provisoire de la broche privilégiée (3) à l'élément formant douille correspondant (4) en début d'introduction l'un dans l'autre des deux boîtiers (1, 2), d'interrompre leur contact électrique avec les autres broches (3) en continuant d'enfoncer l'un dans l'autre les deux boîtiers, et d'interrompre la liaison électrique provisoire lorsque toutes les broches (3) sont en contact électrique avec leurs éléments formant douilles respectifs (4) en position complètement enfoncée l'un dans l'autre des deux boîtiers (1, 2).

2. Connecteur électrique selon la revendication 1, **caractérisé en ce que** les moyens de mise en liaison anticipée comprennent plusieurs doigts flexibles conducteurs reliés entre eux (7) et logés dans le boîtier porte-broches (2) de façon que les extrémités libres (7b) des doigts flexibles (7) soient en contact respectivement avec les broches (3) lorsque le boîtier porte-broches (2) es séparé de l'autre boîtier (1) et **en ce que** le doigt flexible (7) associé à la broche privilégiée (3) comporte, à sa partie antérieure opposée à son extrémité libre (7b), une forme proéminente (7a) apte à venir directement en contact avec l'élément formant douille correspondant (4) avant que les broches (3) soient en contact avec leurs éléments formant douilles respectifs (4).

3. Connecteur électrique selon la revendication 2, **caractérisé en ce que** le boîtier (1) comportant les éléments formant douilles (4) comprend une partie frontale (1a), de préférence en forme de bec, permettant de soulever simultanément les doigts flexibles (7), sauf celui associé à la broche privilégiée (3), pour les désengager de leurs broches respectives (3) lorsque le doigt (7) de la broche privilégiée (3) est en contact avec l'élément formant douille correspondant (4).

4. Connecteur électrique selon la revendication 3, **caractérisé en ce que** le boîtier (1) comportant les éléments formant douilles (4) est agencé pour désengager la forme proéminente (7a) de l'élément formant douille correspondant (4) et interrompre la liaison électrique provisoire entre la broche privilégiée (3) et l'élément formant douille (4) lorsque les deux boîtiers (1, 2) sont à une position à laquelle les broches (3) viennent en contact électrique avec leurs éléments formant douilles correspondants (4).

5. Connecteur électrique selon l'une des revendications précédentes, **caractérisé en ce que** les deux boîtiers (1, 2) comprennent des moyens de guidage mutuel (9, 10) lors de leur enfichage.

6. Connecteur électrique selon la revendication 5, **caractérisé en ce que** les moyens de guidage précités comprennent une pièce formant glissière (9) intégrée dans l'un (2) des boîtiers et une pièce formant coulisseau (10) solidaire de l'autre boîtier (1).

7. Connecteur électrique selon l'une des revendications précédentes, **caractérisé en ce qu'**il s'applique à des dispositifs d'allumage pyrotechnique pour le déclenchement des sacs gonflables de protection d'occupants d'un véhicule automobile.

## Claims

1. Electrical connector comprising two housings (1, 2) which can be plugged one inside the other such that the pins (3) of the respective phases of one (2) of the housings respectively engage in electrical contact in elements forming sockets (4) of the other housing (1), **characterized in that** it comprises means (7) for establishing an anticipated electrical connection between the preferential one of the pins (3), particularly the earth pin, with the corresponding socket-forming element (4) during the operation of plugging together the two housings (1, 2), **in that** the anticipated connection-establishing means (7) form part of a shunt in electrical contact with the pins (3) when the two housings (1, 2) are separated from one another, and **in that** the anticipated connection-establishing means (7) are designed to cooperate with the socket-forming elements (4) so as to provide a provisional electrical connection between the preferential pin (3) and the corresponding socket-forming element (4) at the start of introducing one of the two housings (1, 2) in the other, to interrupt their electrical contact with the other pins (3) when continuing to insert one of the two housings in the other, and to interrupt the provisional electrical connection when all the pins (3) are in electrical contact with their respective socket-forming elements (4) when the two housings (1, 2) are in a position in which one is completely inserted in the other.

2. Electrical connector according to Claim 1, **characterized in that** the anticipated connection-establishing means comprise a number of interconnected flexible conducting fingers (7) accommodated in the pin-holding housing (2) such that the free ends (7b) of the flexible fingers (7) are respectively in contact with the pins (3) when the pin-holding housing (2) is separated from the other housing (1), and **in that** the flexible finger (7) associated with the preferential pin (3) comprises, at its anterior part opposed to its free end (7b), a prominent shape (7a) capable of coming directly into contact with the corresponding socket-forming element (4) before the pins (3) are in contact with their respective socket-forming elements (4).

3. Electrical connector according to Claim 2, **characterized in that** the housing (1) comprising the socket-forming elements (4) comprises an end part (1a), preferably in the form of a nose, which makes it possible to simultaneously lift the flexible fingers (7), excluding the one associated with the preferential pin (3), so as to disengage them from their respective pins (3) when the finger (7) of the preferential pin (3) is in contact with the corresponding socket-forming element (4).

4. Electrical connector according to Claim 3, **characterized in that** the housing (1) comprising the socket-forming elements (4) is designed to disengage the prominent shape (7a) from the corresponding socket-forming element (4) and interrupt the provisional electrical connection between the preferential pin (3) and the socket-forming element (4) when the two housings (1, 2) are in a position in which the pins (3) come into electrical contact with their corresponding socket-forming elements (4).

5. Electrical connector according to one of the preceding claims, **characterized in that** the two housings (1, 2) comprise means (9, 10) for mutually guiding them as they are being plugged together.

6. Electrical connector according to Claim 5, **characterized in that** the aforementioned guide means comprise a slideway-forming part (9) incorporated in one (2) of the housings and a slider-forming part (10) fixed to the other housing (1).

7. Electrical connector according to one of the preceding claims, **characterized in that** it applies to pyrotechnic ignition devices for triggering airbags for protecting occupants of a motor vehicle.

## Patentansprüche

1. Elektrischer Steckverbinder, der zwei Gehäuse (1, 2) aufweist, die derart ineinander gesteckt werden können, dass sich die Stifte (3) der jeweiligen Phasen des einen (2) der Gehäuse in elektrischem Kontakt jeweils in die Hülsen (4) bildenden Elemente des anderen Gehäuses (1) einfügen, **dadurch gekennzeichnet, dass** er Mittel (7) zum vorweggenommenen elektrischen Verbinden eines vorrangigen der Kontakte (3), insbesondere des Massekontakts, mit dem entsprechenden eine Hülse (4) bildenden Element während des Ansteckvorgangs der zwei Gehäuse (1, 2) aufweist, dass die Mittel zum Herstellen der vorweggenommenen Verbindung (7) zu einem Nebenwiderstand in elektrischem Kontakt mit den Stiften (3) gehören, wenn die zwei Gehäuse (1, 2) voneinander getrennt werden, und dass die Mittel zum Herstellen der vorweggenommenen Verbindung (7) eingerichtet sind, um mit den Hülsen (4) bildenden Elementen zusammenzuwirken, um eine vorläufige elektrische Verbindung des vorrangigen Stifts (3) mit dem entsprechenden eine Hülse (4) bildenden Element zu Beginn des Einfügens ineinander der zwei Gehäuse (1, 2) sicherzustellen, ihren elektrischen Kontakt mit den anderen Stiften (3) beim weiteren Hineindrücken ineinander der zwei Gehäuse zu unterbrechen und die vorläufige elektrische Verbindung zu unterbrechen, wenn alle Stifte (3) mit ihren jeweiligen Hülsen (4) formenden Elementen in komplett ineinander gedrückter Position der zwei Gehäuse (1, 2) in elektrischem Kontakt sind.

2. Elektrischer Steckverbinder nach Anspruch 1, **dadurch gekennzeichnet, dass** die Mittel zum vorweggenommenen Herstellen der Verbindung mehrere biegsame leitende Finger (7) aufweisen, die untereinander verbunden und in dem Stiftträgergehäuse (2) derart untergebracht sind, dass die freien Enden (7b) der biegsamen Finger (7) jeweils mit den Stiften (3) in Kontakt sind, wenn das Stiftträgergehäuse (2) von dem anderen Gehäuse (1) getrennt ist, und dass der biegsame Finger (7), der zu dem vorrangigen Stift (3) gehört, in seinem vorderen Teil, seinem freien Ende (7b) entgegengesetzt eine vorstehende Form (7a) aufweist, die direkt mit dem entsprechenden, eine Hülse (4) bildenden Element in Kontakt kommen kann, bevor die Stifte (3) mit ihren jeweiligen Hülsen (4) bildenden Elementen in Kontakt sind.

3. Elektrischer Steckverbinder nach Anspruch 2, **dadurch gekennzeichnet, dass** das Gehäuse (1), das die Hülsen (4) bildenden Elemente aufweist, einen vorderen Teil (1a), vorzugsweise in Schnabelform aufweist, der es erlaubt, gleichzeitig die biegsamen Finger (7) mit Ausnahme dessen, der zu dem vorrangigen Stift (3) gehört, anzuheben, um sie von ihren jeweiligen Stiften (3) freizugeben, wenn der Finger (7) des vorrangigen Stifts (3) mit dem entsprechenden, eine Hülse (4) bildenden Element in Kontakt ist.

4. Elektrischer Steckverbinder nach Anspruch 3, **dadurch gekennzeichnet, dass** das Gehäuse (1), das Hülsen (4) bildende Elemente aufweist, eingerichtet ist, um die vorstehende Form (7a) des entsprechenden, eine Hülse (4) bildenden Elements freizugeben und die vorläufige elektrische Verbindung zwischen dem vorrangigen Stift (3) und dem eine Hülse (4) bildenden Element zu unterbrechen, wenn die zwei Gehäuse (1, 2) in einer Position sind, in der die Stifte (3) mit ihren entsprechenden, Hülsen (4) bildenden Elementen in elektrischen Kontakt kommen.

5. Elektrischer Steckverbinder nach einem der vorhergehenden Ansprüche, **dadurch gekennzeichnet, dass** die zwei Gehäuse (1, 2) Mittel (9, 10) zum gegenseitigen Führen bei ihrem Anstecken aufweisen.

6. Elektrischer Steckverbinder nach Anspruch 5, **dadurch gekennzeichnet, dass** die oben genannten Führungsmittel einen Teil (9) aufweisen, der eine Gleitschiene bildet, die in eines (2) der Gehäuse eingebaut ist, und einen Teil, der einen Stößel (10) bildet, der fest mit dem anderen Gehäuse (1) verbunden ist.

7. Elektrischer Steckverbinder nach einem der vorhergehenden Ansprüche, **dadurch gekennzeichnet, dass** er auf pyrotechnische Zündvorrichtungen zum Auslösen von Airbags zum Schutz der Insassen eines Kraftfahrzeugs angewandt wird.
